# EUROPÄISCHE PATENTSCHRIFT

(11) **EP 1 082 915 B1**
(45) Veröffentlichungstag und Bekanntmachung des Hinweises auf die Patenterteilung: **08.06.2005**
(21) Anmeldenummer: 00118579.2
(22) Anmeldetag: 26.08.2000
(51) Int. Cl.: A24C 5/00, A24C 5/14

(54) **Anordnung zur Absenkung des Lärmpegels an Produktionsmaschinen der tabakverarbeitenden Industrie**
System for the reduction of the noise level for producing machines in the tobacco industry
Dispositif de réduction du niveau de bruit des machines de production dans l'industrie du tabac

(30) Priorität: 10.09.1999 DE 19943320
(43) Veröffentlichungstag der Anmeldung: 14.03.2001
(73) Patentinhaber: Hauni Maschinenbau AG, 21033 Hamburg (DE)
(72) Erfinder: Heitmann, Uwe, 21031 Hamburg (DE)

(56) Entgegenhaltungen:
- DE-A- 3 913 255
- DE-A- 3 931 228
- GB-A- 1 442 751
- US-A- 3 866 708
- US-A- 5 014 814

## Beschreibung

Die Erfindung betrifft eine Anordnung zur Absenkung des Lärmpegels an Produktionsmaschinen der tabakverarbeitenden Industrie, insbesondere im Bedienungsbereich einer durch wenigstens zwei in einem Winkel zueinander angeordneten Produktionsmaschinen gebildeten Produktionslinie.

Als Produktionsmaschinen der tabakverarbeitenden Industrie sind in erster Linie Zigarettenherstellmaschinen und Filteransetzmaschinen zu verstehen, welche bevorzugt über Eck im 90°-Winkel zu einer Produktionslinie zusammengefügt sind und gegebenenfalls noch um Packmaschinen und andere in der Tabakindustrie übliche Komponenten, wie Filterherstellmaschinen und Artikeltransporteinrichtungen ergänzt werden können, wobei letztere eine nachrangige Lärmquelle darstellen. Insbesondere bei der genannten Produktionslinie ist eine Bedienungsperson, welche sich üblicherweise bevorzugt in der Eckzone zwischen zwei Maschinen aufhält, besonders dem Maschinenlärm ausgesetzt. Bisherige Lärmschutzmaßnahmen können nicht verhindern, dass durch mechanische Komponente erzeugte Arbeitsgeräusche sowie durch Prozessluft hervorgerufene Strömungsgeräusche, insbesondere Ansauggeräusche, in den Aufenthaltsbereich des Bedienungspersonals nach außen dringen, da ein hermetischer Abschluss der Maschinen nicht möglich ist.

Der Erfindung liegt die Aufgabe zugrunde, weitere, effektivere Schallschutzmaßnahmen zu treffen.

Diese Aufgabe wird erfindungsgemäß dadurch gelöst, dass die dem Bedienungsraum zugewandten Reflexionsflächen mit schalldämpfendem Material versehen sind.

Eine besonders effektive Schallabsorption ist gemäß einer Weiterbildung dann zu erzielen, wenn die schalldämpfende Struktur des Dämpfungsmaterials dem Bedienungsraum zugewandt ist. Dies ist besonders einfach dadurch zu realisieren, wenn die durch die Verkleidung der Produktionsmaschinen gebildeten Reflexionsflächen mit Dämpfungsmatten bestückt sind.
Eine besonders leicht handhabbare, auswechselbare und anpassbare Ausgestaltung besteht darin, dass die Dämpfungsmatten als auswechselbare, formneutrale Dämpfungselemente ausgebildet sind.
Zweckmäßigerweise sind die Dämpfungselemente als durch Zentralverschraubung mit der Maschinenverkleidung verbundene Kegelstümpfe ausgebildet.
Eine zweckmäßige Weiterbildung, gemäß der die Absorptionseigenschaften garantiert sind und gleichzeitig eine optisch ansprechende Gestaltung gewährleistet ist, besteht darin, dass die Absorptionsflächen der Kegelstümpfe mit siebartig durchbrochenen Verkleidungsblechen bedeckt sind.
Eine bevorzugte Ausgestaltung bei als Teile eines herausziehbaren Wagens ausgebildeten Absorptionsflächen besteht darin, dass die Dämpfungsmatten zwischen inneren Reflexionsplatten und äußeren siebartigen Verkleidungsflächen eingelegt sind, wobei zusätzlich die Reflexionsplatten und Verkleidungsbleche in Eckprofilleisten eingesetzt sind, deren Hohlraum mit Dämpfungsmaterial ausgefüllt ist. Auf diese Weise wird eine glattflächige und in ihren Absorptionseigenschaften effektive Maschinenverkleidung erhalten.
Im Sinne einer einheitlichen schallabsorbierenden Maschinenverkleidung ist weiterhin vorgesehen, dass bei einer als Tür ausgebildeten Absorptionsfläche innere und äußere Verkleidungsbleche mit dazwischenliegender Reflexionsfläche und mit Dämpfungsmatten ausgefüllten Hohlräumen in einem als Hohlkörper ausgebildeten, durch Eckverbinder geschlossenen Profilrahmen eingesetzt sind, der mit einer Schwenkachse und eingelassenen Dichtungselementen ausgestattet ist. Um die Stabilität einer derartigen Anordnung zu erhöhen, wird weiterhin vorgeschlagen, dass die Verkleidungsbleche und die Reflexionsfläche mittels miteinander verschraubter Distanzhülsen stabilisiert sind.
Die Vielseitigkeit des durch die genannten Anordnungen aufgezeigten Konstruktionsprinzips wird bei einer Weiterbildung dadurch fortgesetzt, dass bei einer als Fensterklappe ausgebildeten Absorptionsfläche zwei Sichtscheiben in eine Profilleiste eingesetzt sind, die gemeinsam mit einem eingesetzten Verkleidungsblech einen mit Dämpfungsmatten ausgefüllten Hohlraum begrenzt.
Um eine relativ große die Maschinengeräusche reflektierende Bodenfläche in die Lärmschutzmaßnahmen einzubeziehen, wird weiterhin vorgeschlagen, dass wenigstens ein die Produktionslinie der Maschinen begrenzender Boden-Standstreifen des Bedienungspersonals mit einer Dämpfungsauflage versehen ist. Eine derartige Anordnung ist besonders effektiv und leicht handhabbar gemäß einer Weiterbildung dadurch zu gestalten, dass die Dämpfungsauflage aus die Produktionsmaschinen ganzflächig unterlegenden, auswechselbaren Dämpfungsfliesen zusammengesetzt ist.
Besonders stabil und dämpfungswirksam wird eine derartige Anordnung dadurch, dass die Dämpfungsfliesen als zwischen rasterartig angeordneten Auflagestützen mit Dämpfungsmaterial ausgefüllte Fliesenkästen ausgebildet sind, welche ohne Minderung der Absorptionseigenschaften eine gute Begehbarkeit dadurch erhalten, dass sie mit einer eine Standfläche bildenden Gitterrostauflage versehen sind.

Bei der ganzflächigen Unterlegung der Maschinen muss beispielsweise unter den Maschinenfüßen eine hohe Aufstandsfestigkeit gegeben sein, was dadurch erreicht wird, dass in die Gitterrostauflage Dämpfungsfliesen mit belastungsspezifischen Auflagen eingefügt sind.
Um das Abfegen derartiger Gitterrostauflagen zu erleichtern und um zu verhindern, dass dabei Tabakfasem durch die Rostöffnungen in das Dämpfungsmaterial eindringen, sieht eine bevorzugte Weiterbildung vor, dass ein eine Bodenfliese bildender Fliesenkasten eine mit Erhebungen versehene Gitterrostauflage aufweist sowie mit seitlich und bodenseitigen Puffern ausgestattet ist, so dass eine unmittelbare Körperschall erzeugende Berührung zwischen nebeneinanderliegenden Fliesenkästen sowie zwischen Fliesenkästen und Boden vermieden wird.
Das Eindringen bzw. das Beseitigen von Tabakfasem oder sonstigen unerwünschten Bestandteilen oder von Feuchtigkeit in das Dämpfungsmaterial wird durch eine bevorzugte Ausgestaltung dadurch verhindert, dass die Gitterrostauflage eines Fliesenkastens abgerundete Kanten aufweist und auf einer schalldurchlässigen Folie aufliegt, die ein auf der Dämpfungsmatte aufliegendes engmaschiges Sieb bedeckt.

Zwecks Vervollkommnung und Vervollständigung der Lärmschutzmaßnahmen ist weiterhin vorgesehen, dass die zur Prozessluftzuführung der Produktionsmaschinen erforderlichen Luftströmungsquerschnitte zum überwiegenden Teil auf durch Schalldämpfungsmaterial ausgekleidete Zuführkanäle konzentriert sind.
In Verbindung mit den Boden bedeckenden Dämpfungsmatten sind strömungsbedingte Schallquellen nach einem weiteren Vorschlag besonders gut dadurch beherrschbar, dass schallgedämpfte Zuführkanäle auf den Bodenbereich der Produktionsmaschinen konzentriert sind.
Eine zusätzliche Minderung der Strömungsgeräusche wird dadurch erzielt, dass Luftdurchtrittsspalte der Maschinenverkleidung als schallabsorbierende Dämpfungsspalte ausgebildet sind.

Der mit der Erfindung erzielte Vorteil besteht darin, dass unabhängig von spezifischen, besonders schallintensiven Lärmquellen innerhalb der Maschinen und deren mehr oder weniger gut gelungenen Abkapselung zum äußeren Bedienungsbereich der Maschinen hin eine generelle Absenkung des gesamten Schallspektrums erzielt wird, da von den Maschinen emittierte Arbeitsgeräusche unterschiedlicher Frequenzen außerhalb der Maschineninnenräume absorbiert und damit auf ein für das Bedienungspersonal erträgliches Maß reduziert werden.

Die Erfindung wird nachfolgend anhand von in der Zeichnung dargestellten Ausführungsbeispielen näher erläutert.

Hierbei zeigen:
- Figur 1: eine Schnittdarstellung durch den Verteiler einer Zigarettenstrangmaschine,
- Figur 2: eine Schnittdarstellung durch eine Filteransetzmaschine,
- Figur 3: eine Draufsicht auf eine aus einer Zigarettenmaschine und einer Filteransetzmaschine gebildete winkelförmige Produktionslinie,
- Figur 4: ein Bodenplan für Schalldämpfungsmaterial zur Aufstellung der Produktionslinie gemäß Figur 3,
- Figur 5: einen Querschnitt durch ein Fliesenelement des Schalldämpfungsmaterials gemäß Figur 4,
- Figur 6: eine Draufsicht auf das Fliesenelement gemäß Figur 5,
- Figur 7: einen Querschnitt durch ein Schalldämpfungselement der Maschinenverkleidung,
- Figur 8: eine Draufsicht auf das Schalldämpfungselement gemäß Figur 7,
- Figur 9: eine alternative Dämpfungs-Verkleidung an einer als herausziehbarer Wagen gemäß den Figuren 1, 2 ausgebildeten Maschinenwand,

- Figur 10: einen Querschnitt durch eine Eckprofilleiste des Wagens gemäß Figur 9,
- Figur 11: einen Querschnitt durch ein alternatives Dämpfungsprofil an einer als Tür ausgebildeten Maschinenverkleidung,
- Figur 12: eine Vorderansicht der Tür gemäß Figur 11,
- Figur 13: einen Querschnitt durch eine Einzelheit des Tür-Dämpfungsprofils,
- Figur 14: einen Querschnitt durch ein Dämpfungsprofil einer als durchsichtige Klappe ausgebildeten Maschinenverkleidung,
- Figur 15: einen Querschnitt durch eine alternative Dämpfungsfliese zur Bodenbedeckung,
- Figur 16: eine Draufsicht auf die Dämpfungsfliese gemäß Figur 15 und
- Figur 17: einen Teilquerschnitt durch eine weitere Ausführungsform der Dämpfungsfliese.

Der in Figur 1 dargestellte Verteiler 1 ist ein Aggregat der Zigarettenstrangmaschine 2 gemäß Figur 3 mit einem hohen Durchsatz von strömender Prozessluft zwecks Zuführung und Sichtung von Tabak und Aufbau eines Tabakstranges aus einem Tabakstrom. Hierbei wird der Tabak über ein pneumatisches Schleusensystem 3 portionsweise in einen Vorratsbehälter 4 des Verteilers 1 abgegeben, über eine Rechenwalze 6 in einen Zwischenspeicher 7 überführt, durch einen mit Mitnehmern besetzten Entnahmeförderer 8 aufwärtstransportiert und in einen Stauschacht 9 abgegeben, dessen Füllhöhe im wesentlichen konstantgehalten wird.
Eine Entnahmewalze 11 entnimmt kontinuierlich Tabak aus dem Stauschacht 9 und gibt ihn in Zusammenwirkung mit einer Schlägerwalze 12 in einen Fallschacht 13 ab.
Am unteren Austritt des Fallschachtes 13 wird der Tabak durch einen mittels Blasluftdüsen 14 erzeugten quergerichteten Sichtluftstrom in schwerere und leichtere Tabakfasem getrennt, von denen letztere auf eine konkav gekrümmte Leitfläche 16 und erstere abwärts über eine Zellenradschleuse 17 in einen Sichtschacht 18 gelangen, von dem aus durch nochmalige Sichtung schwere Rippen nach unten ausgetragen und leichtere Tabakfasern infolge der Injektorwirkung eines durch eine weitere Düsenanordnung 19 erzeugten Blasluftstrahls nach oben transportiert und mit den übrigen Tabakfasem auf der Leitfläche 16 vereinigt und zu einem sich über die Breite des Verteilers 1 (senkrecht zur Zeichenebene) erstreckenden Tabakstrom aufgebaut werden, was durch zusätzliche Blasluft aus einer weiteren an der Leitfläche 16 austretenden Düsenanordnung 21 unterstützt und beschleunigt wird.

Auf diese Weise wird der Tabakstrom aufwärts an einen senkrecht zur Zeichenebene bewegten Saugstrangförderer 25 überführt, an welchem unter Einsatz von strömender Saugluft ein Tabakstrang aufgebaut wird, der im weiteren Verlauf der Zigarettenstrangmaschine 2 umhüllt und zu Einzelzigaretten verarbeitet wird.

Der durch die zahlreichen pneumatischen Förderhilfsmittel hervorgerufene hohe Luftdurchsatz erzeugt zusätzlich zu den mechanischen Antriebsgeräuschen der Maschine einen erhöhten Lärmpegel, welcher über nicht vermeidbare Verkleidungsspalte der Maschine nach außen dringt.
Auf erfindungsgemäße Weise sind die äußeren dem Bedienungsraum bzw. dem Bodenbereich zugewandten, als Reflexionsflächen wirkenden Maschinenwände-, Klappen-, Türen-, Hauben- oder Wagen weitestgehend mit schalldämpfendem Material in Form von Dämpfungsmatten 22 versehen, welche im Bereich der äußeren Maschinenwände als formneutrale, beispielsweise gemäß Figur 7 als kegelstumpfförmige Dämpfungselemente 23 ausgebildet sind, die durch eine zentrale Verschraubung 24 in leicht auswechselbarer Weise mit den unterschiedlich bemessenen Verkleidungsblechen der Maschine verbunden sind.
Die mit ihrer schalldämpfenden Struktur dem Bedienungsraum zugewandten Dämpfungselemente 23 sind an allen Absorptionsflächen gemäß Figur 7 mit siebartig durchbrochenen, schalldurchlässigen Verkleidungsblechen 26 bedeckt.

Die Dämpfungsmatten 22 am Maschinenboden sind dabei so gestaltet, dass sie eine ausreichend groß bemessene Lufteintrittsöffnung 27 begrenzen und als Schalldämpfer 28 auf die einströmende Luft 29 wirken. Auf diese Weise wird die Prozessluft konzentriert zum größten Teil über den Maschinenboden statt über Spalte in der vorderen oder hinteren Maschinenverkleidung zugeführt.
Bei der in Figur 2 dargestellten Filteransetzmaschine 29, die ebenfalls mit einem hohen Luftdurchsatz zum Halten von stabförmigen Tabakartikeln in den Mulden von Fördertrommeln 31 sowie zum Prüfen und Aussondern von Artikeln betrieben wird, sind in gleicher Weise ausgebildet Dämpfungsmatten 22 an der vorderen und hinteren Maschinenverkleidung sowie am Maschinenboden in Form eines Schalldämpfers 28 für eine zentrale Lufteintrittsöffnung 27 angebracht.
Zusätzlich ist der Fußboden zumindest im Bereich des Standstreifens vor der Maschine bis unter den Maschinenboden mit einer Dämpfungsmatte 22 belegt.

Bei den gemäß Figur 3 in einem geschlossenen rechten Winkel zu einer Produktionslinie 35 aufgestellten Zigarettenstrangmaschine 2 und Filteransetzmaschine 30 mit Schaltschrank 32 ist die Dämpfungsmatte 22 unter Bedeckung der gesamten Stellfläche der Produktionslinie 35 entsprechend Figur 4 ausgelegt. Als Bodenmatte besteht die Dämpfungsmatte 22 aus einzelnen Dämpfungsfliesen 33, welche gemäß Figur 5 als Fliesenkästen 34 ausgebildet sind, die rasterartig angeordnete Auflagestützen 36 aufweisen und mit Dämpfungsmaterial in Form von passgenau eingefügten Dämpfungsmatten 22 ausgestattet sind. Als Standfläche sind die Fliesenkästen 34 mit einer mit den Auflagestützen 36 verschraubten Gitterrostauflage 37 versehen.
Entsprechend dem Aufstellungsplan der Produktionslinie 31 sind in die Gitterrostauflagen 37 gemäß Figur 4 belastungsspezifische Auflagen eingefügt, beispielsweise an Stellen mit stärkeren Partikelansammlungen in Form von leicht zu reinigenden geschlossenen Platten 38 oder unter den Maschinenständern in Form verstärkter Stützplatten 39.
Als weitere Lärmschutzmaßnahme sind gemäß Figur 2 die verbleibenden Spalte 41 an den Maschinen 2 und 30 weitestgehend schalldämpfend gestaltet.
Die durch ein Gebläse 42 angesaugte Luft wird innerhalb der Maschinen durch schallgedämpfte Strömungskanäle 43, 44, 46 geleitet und über einen oberseitigen Luftaustritt 47 abgeführt, was zusätzlich die Schalldämpfung unterstützt.
Bei den in den Figuren 9 bis 16 dargestellten alternativen Ausgestaltungen der Dämpfungselemente sind Teile, die denen der zuvor beschriebenen Anordnungen entsprechen mit um hundert erhöhten Bezugszahlen versehen.

Bei dem in den Figuren 9 und 10 dargestellten Wagen 148 an der Maschinenaußenseite sind die Dämpfungsmatten 122 seitlich und unten zwischen inneren Reflexionsflächen 120 und äußeren schalldurchlässigen Verkleidungsblechen 126 sowie in Eckprofilleisten 149 eingelegt, in deren entsprechend beabstandeten Aufnahmenuten die plattenförmigen Reflexionsflächen 120 und Verkleidungsbleche 126 eingesetzt sind.

Bei der in den Figuren 11 bis 13 dargestellten, als Tür 151 ausgebildeten Maschinenverkleidung sind in Aufnahmenuten von vier mittels Eckverbindern 152 zu einem Profilrahmen 153 zusammengesetzten Profilleisten 154 innere und äußere schalldurchlässige Verkleidungsbleche 126 mit dazwischen angeordneter Reflexionsfläche 120 eingesetzt. Die dabei gebildeten Hohlräume sind mit Dämpfungsmatten 122 ausgefüllt.
In den um eine Achse 156 schwenkbaren Profilrahmen 153 sind Dichtungselemente 157 eingesetzt. Die Verkleidungsbleche 126 und die Reflexionsfläche 120 sind mittels miteinander verschraubter Distanzhülsen 158 gegen Verwerfungen stabilisiert.

Bei der in Figur 14 dargestellten Fensterklappe 159 sind in eine Profilleiste 161 eines Fensterrahmens als Doppelverglasung zwei Sichtscheiben 162 und 163 sowie ein Verkleidungsblech 126 eingesetzt, das einen Hohlraum begrenzt, der mit Dämpfungsmatten 122 ausgefüllt ist.

Bei dem in den Figuren 15 und 16 dargestellten alternativen Fliesenkasten 134 einer den Boden bedeckenden Dämpfungsfliese 133 ist die Gitterrostauflage 137 in einem bestimmten Raster bzw. im Anordnungsraster der Auflagestützen 136 mit Erhebungen 164 versehen, die verhindern, dass auf der Gitterrostauflage 137 liegende Tabakfasem in die Dämpfungsmatte 122 eingetreten werden und darüber hinaus leichter durch Abfegen entfernt werden können.
Darüber hinaus sind die Dämpfungsfliesen 133 seitlich und bodenseitig mit eingesetzten Körperschallübertragung zwischen den Dämpfungsfliesen sowie zum Boden hin verhindernden Puffern 166 versehen.

Als letztes Ausführungsbeispiel ist bei einer Bodendämpfungsfliese 233 eine Gitterrostauflage 237 mit gerundeten Kanten 267 sowie eine zwischen einem auf der Dämpfungsmatte 222 auflegenden engmaschigen Sieb und der Gitterrostauflage 237 eingefügte schalldurchlässige Folie 269 vorgesehen, welche den Durchtritt von Feinpartikeln in das Dämpfungsmaterial verhindert.

## Patentansprüche

1. Anordnung zur Absenkung des Lärmpegels an Produktionsmaschinen der tabakverarbeitenden Industrie, insbesondere im Bedienungsbereich einer durch wenigstens zwei in einem Winkel zueinander angeordneten Produktionsmaschinen gebildeten Produktionslinie, **dadurch gekennzeichnet, dass** die dem Bedienungsraum zugewandten Reflexionsflächen (20) mit schalldämpfendem Material (22) versehen sind, so dass kein oder weniger Lärm von den der Bedienungsperson zugewandten Außenflächen der Maschinen reflektiert wird, der von außerhalb der betreffenden Maschine befindlichen Lärmquellen stammt.

2. Anordnung nach Anspruch 1, **dadurch gekennzeichnet, dass** die schalldämpfende Struktur des Dämpfungsmaterials (22) dem Bedienungsraum zugewandt ist.

3. Anordnung nach Anspruch 1 oder 2, **dadurch gekennzeichnet, dass** die durch die Verkleidung der Produktionsmaschinen (2, 29) gebildeten Reflexionsflächen (20) mit Dämpfungsmatten (22) bestückt sind.

4. Anordnung nach Anspruch 3, **dadurch gekennzeichnet, dass** die Dämpfungsmatten (22) als auswechselbare formneutrale Dämpfungselemente (23) ausgebildet sind.

5. Anordnung nach Anspruch 4, **dadurch gekennzeichnet, dass** die Dämpfungselemente (23) als durch Zentralverschraubung (24) mit der Maschinenverkleidung verbundene Kegelstümpfe ausgebildet sind.

6. Anordnung nach Anspruch 5, **dadurch gekennzeichnet, dass** Absorptionsflächen der Kegelstümpfe mit siebartig durchbrochenen Verkleidungsblechen (26) bedeckt sind.

7. Anordnung nach einem der Ansprüche 1 bis 3, **dadurch gekennzeichnet, dass** bei als Teile eines herausziehbaren Wagens (148) ausgebildeten Absorptionsflächen die Dämpfungsmatten (122) zwischen inneren Reflexionsplatten (120) und äußeren siebartigen Verkleidungsblechen (126) eingelegt sind.

8. Anordnung nach Anspruch 7, **dadurch gekennzeichnet, dass** die Reflexionsplatten (120) und Verkleidungsbleche (126) in Eckprofilleisten (149) eingesetzt sind, deren Hohlraum mit Dämpfungsmaterial (122) ausgefüllt ist.

9. Anordnung nach einem der Ansprüche 1 bis 3, **dadurch gekennzeichnet, dass** bei einer als Tür (151) ausgebildeten Absorptionsfläche innere und äußere Verkleidungsbleche (126) mit dazwischenliegender Reflexionsfläche (120) und mit Dämpfungsmatten (122) ausgefüllten Hohlräumen in einen als Hohlkörper ausgebildeten Profilrahmen (153) eingesetzt sind, der mit einer Schwenkachse (156) und eingelassenen Dichtungselementen (157) ausgestattet ist.

10. Anordnung nach Anspruch 9, **dadurch gekennzeichnet, dass** die Verkleidungsbleche (126) und die Reflexionsfläche (120) mittels miteinander verschraubter Distanzhülsen (158) stabilisiert sind.

11. Anordnung nach einem der Ansprüche 1 bis 3, **dadurch gekennzeichnet, dass** bei einer als Fensterklappe (159) ausgebildeten Absorptionsfläche zwei Sichtscheiben (162, 163) in eine Profilleiste (161) eingesetzt sind, die gemeinsam mit einem eingesetzten Verkleidungsblech (126) einen mit Dämpfungsmatten (122) ausgefüllten Hohlraum begrenzt.

12. Anordnung nach Anspruch 1 oder 2, **dadurch gekennzeichnet, dass** wenigstens ein die Produktionslinie (35) der Maschinen (1, 30) begrenzender Boden-Standstreifen des Bedienungspersonals mit einer Dämpfungsauflage (22) versehen ist.

13. Anordnung nach Anspruch 12, **dadurch gekennzeichnet, dass** die Dämpfungsauflage (22) aus die Produktionsmaschinen (1, 30) ganzflächig unterlegenden auswechselbaren Dämpfungsfliesen (33) zusammengesetzt ist.

14. Anordnung nach Anspruch 13, **dadurch gekennzeichnet, dass** die Dämpfungsfliesen (33) als zwischen rasterartig angeordneten Auflagestützen (36) mit Dämpfungsmaterial (22) ausgefüllte Fliesenkästen (34) ausgebildet sind.

15. Anordnung nach Anspruch 14, **dadurch gekennzeichnet, dass** die Fliesenkästen (34) mit einer eine Standfläche bildenden Gitterrostauflage (37) versehen sind.

16. Anordnung nach Anspruch 15, **dadurch gekennzeichnet, dass** in die Gitterrostauflage (37) Dämpfungsfliesen (33) mit belastungsspezifischen Auflagen (38, 39) eingefügt sind.

17. Anordnung nach einem der Ansprüche 12 bis 16, **dadurch gekennzeichnet, dass** ein eine Bodenfliese (133) bildender Fliesenkasten (134) eine mit Erhebungen (164) versehene Gitterrostauflage (137) aufweist sowie mit seitlichen und bodenseitigen Puffern (166) ausgestattet ist.

18. Anordnung nach einem der Ansprüche 12 bis 16, **dadurch gekennzeichnet, dass** die Gitterrostauflage (237) eines Fliesenkastens (234) abgerundete Kanten (267) aufweist und auf einer schalldurchlässigen Folie (269) aufliegt, die ein auf der Dämpfungsmatte (222) aufliegendes engmaschiges Sieb (268) bedeckt.

19. Anordnung nach einem der Ansprüche 1 bis 3, **dadurch gekennzeichnet, dass** die zur Prozessluftzuführung der Produktionsmaschinen (1, 30) erforderlichen Luftströmungsquerschnitte zum überwiegenden Teil auf durch Schalldämpfungsmaterial (22) ausgekleidete Zuführkanäle (27, 43) konzentriert sind.

20. Anordnung nach Anspruch 19, **dadurch gekennzeichnet, dass** schallgedämpfte Zuführkanäle (27) auf den Bodenbereich der Produktionsmaschinen (1, 30) konzentriert sind.

21. Anordnung nach Anspruch 19, **dadurch gekennzeichnet, dass** Luftdurchtrittsspalte der Maschinenverkleidung als schallabsorbierende Dämpfungsspalte (41) ausgebildet sind.

## Claims

1. An arrangement for reducing the noise level at production machines of the tobacco processing industry, particularly in the operating area of a production line formed by at least two production machines arranged at an angle to one another, **characterised in that** the reflecting surfaces (20) facing the operating area are provided with noise-damping material (22) so that little or no noise originating from noise sources located outside the relevant machine is reflected by the outer surfaces of the machines which face the operator.

2. An arrangement according to Claim 1, **characterised in that** the noise-damping structure of the damping material (22) faces the operating area.

3. An arrangement according to Claim 1 or 2, **characterised in that** the reflecting surfaces (20) formed by the covering of the production machines (2, 29) are equipped with damping mats (22).

4. An arrangement according to Claim 3, **characterised in that** the damping mats (22) are constructed as replaceable damping elements (23) in a neutral form.

5. An arrangement according to Claim 4, **characterised in that** the damping elements (23) are constructed as truncated cones connected to the machine covering by a central screw connection (24).

6. An arrangement according to Claim 5, **characterised in that** absorption surfaces of the truncated cones are covered with covering sheets (26) which are perforated in the manner of a screen.

7. An arrangement according to one of Claims 1 to 3, **characterised in that**, in absorption surfaces constructed as parts of a pull-out carriage (148), the damping mats (122) are placed between inner reflecting plates (120) and outer screen-like covering sheets (126).

8. An arrangement according to Claim 7, **characterised in that** the reflecting plates (120) and covering sheets (126) are inserted in profiled corner strips (149) whereof the cavity is filled with damping material (122).

9. An arrangement according to one of Claims 1 to 3, **characterised in that**, in an absorption surface constructed as a door (151), inner and outer covering sheets (126) with a reflecting surface (120) located between them and cavities filled with damping mats (122) are inserted in a profiled frame (153) which is constructed as a hollow body and equipped with a pivot axis (156) and embedded sealing elements (157).

10. An arrangement according to Claim 9, **characterised in that** the covering sheets (126) and the reflecting surface (120) are stabilised by means of distance sleeves (158) which are screwed together.

11. An arrangement according to one of Claims 1 to 3, **characterised in that**, in an absorption surface constructed as a window-type flap (159), two viewing windows (162, 163) are inserted in a profiled strip (161) which, together with an inserted covering sheet (126), delimits a cavity filled with damping mats (122).

12. An arrangement according to Claim 1 or 2, **characterised in that** at least a strip of the floor area for the operator, which delimits the production line (35) of the machines (1, 30), is provided with a damping layer (22).

13. An arrangement according to Claim 12, **characterised in that** the damping layer (22) is composed of replaceable damping tiles (23) placed under the entire area of the production machines (1, 30).

14. An arrangement according to Claim 13, **characterised in that** the damping tiles (33) are constructed as tile casings (34) filled with damping material (22) between bearing supports (36) arranged in the manner of a grid.

15. An arrangement according to Claim 14, **characterised in that** the tile casings (34) are provided with a grating-type support (37) forming a standing surface.

16. An arrangement according to Claim 15, **characterised in that** damping tiles (33) having load-specific supports (38, 39) are inserted into the grating-type support (37).

17. An arrangement according to one of Claims 12 to 16, **characterised in that** a tile casing (134) forming a floor tile (133) has a grating-type support (137) provided with raised portions (164) and is also equipped with lateral and floor-side buffers (166).

18. An arrangement according to one of Claims 12 to 16, **characterised in that** the grating-type support (237) of a tile casing (234) has rounded edges (267) and rests on a noise-permeable film (269) which covers a close-meshed screen (268) lying on the damping mats (222).

19. An arrangement according to one of Claims 1 to 3, **characterised in that** the air flow cross-sections required for supplying process air to the production machines (1, 30) are predominantly concentrated over supply channels (27, 43) covered with noise-damping material (22).

20. An arrangement according to Claim 19, **characterised in that** supply channels (27) whereof the noise has been damped are concentrated over the floor area of the production machines (1, 30).

21. An arrangement according to Claim 19, **characterised in that** air-passage gaps in the machine covering are constructed as noise-absorbing damping gaps (41).

## Revendications

1. Aménagement pour réduire le niveau de bruit sur des machines de production de l'industrie de transformation du tabac, en particulier dans la zone de commande d'une chaîne de production formée par au moins deux machines de production disposées sous un certain angle l'une par rapport à l'autre, **caractérisé en ce que** les surfaces de réflexion (20) tournées vers l'espace de commande, sont pourvues de matériau amortissant le bruit (22), de sorte qu'il n'y a pas ou peu de bruit qui, provenant de sources de bruit se trouvant à l'extérieur de la machine considérée, soit réfléchi par les surfaces extérieures, tournées vers l'opérateur, des machines.

2. Aménagement selon la revendication 1, **caractérisé en ce que** la structure amortisseuse de bruit du matériau d'amortissement (22) est tournée vers l'espace de commande.

3. Aménagement selon la revendication 1 ou 2, **caractérisé en ce que** les surfaces de réflexion (20) formées par l'habillage des machines de production (2, 29), sont garnies de nappes d'amortissement (22).

4. Aménagement selon la revendication 3, **caractérisé en ce que** les nappes d'amortissement (22) sont conçues sous forme d'éléments d'amortissement (23) de forme neutre, pouvant être remplacés.

5. Aménagement selon la revendication 4, **caractérisé en ce que** les éléments d'amortissement (23) sont conçus sous forme de troncs de cône assemblés à l'habillage des machines par une fixation centrale à vis (24).

6. Aménagement selon la revendication 5, **caractérisé en ce que** des surfaces d'absorption des troncs de cône sont couvertes avec des tôles d'habillage (26) perforées à la manière d'un tamis.

7. Aménagement selon l'une des revendications 1 à 3, **caractérisé en ce que** dans le cas de surfaces d'absorption réalisées comme parties d'un chariot extractible (148), les nappes d'amortissement (122) sont insérées entre des plaques de réflexion intérieures (120) et des tôles d'habillage extérieures (126) semblables à des tamis.

8. Aménagement selon la revendication 7, **caractérisé en ce que** les plaques de réflexion (120) et les tôles d'habillage (126) sont implantées dans des baguettes d'angle profilées (149), dont la cavité intérieure est remplie de matériau d'amortissement (122).

9. Aménagement selon l'une des revendications 1 à 3, **caractérisé en ce que** dans le cas d'une surface d'absorption réalisée sous forme d'une porte (151), des tôles d'habillage intérieure et extérieure (126) avec, situées entre elles, une surface de réflexion (120) et des cavités remplies de nappes d'amortissement (122), sont implantées dans un cadre profilé (153) réalisé sous forme d'un corps creux, qui est muni d'un axe de pivotement (156) et d'éléments d'étanchéité encastrés (157).

10. Aménagement selon la revendication 9, **caractérisé en ce que** les tôles d'habillage (126) et la surface de réflexion (120) sont stabilisées au moyen de douilles d'écartement (158) réunies entre elles par vissage.

11. Aménagement selon l'une des revendications 1 à 3, **caractérisé en ce que** dans le cas d'une surface d'absorption réalisée sous forme d'une fenêtre pivotante (159), deux vitres d'inspection (162, 163) sont implantées dans une baguette profilée (161) qui, conjointement avec une tôle d'habillage implantée (126), délimite une cavité remplie de nappes d'amortissement (122).

12. Aménagement selon la revendication 1 ou 2, **caractérisé en ce qu'**au moins une bande de positionnement au sol du personnel de service, délimitant la chaîne de production (35) des machines (1, 30), est pourvue d'un support amortisseur (22).

13. Aménagement selon la revendication 12, **caractérisé en ce que** le support amortisseur (22) est composé de dalles amortisseuses (33) pouvant être remplacées, placées au-dessous des machines de production (1, 30) en en couvrant toute la surface.

14. Aménagement selon la revendication 13, **caractérisé en ce que** les dalles amortisseuses (33) sont réalisées sous forme de caissons en dalle (34) remplis de matériau d'amortissement (22) entre des appuis de support (36) disposés sous forme d'une matrice.

15. Aménagement selon la revendication 14, **caractérisé en ce que** les caissons en dalle (34) sont pourvus d'un support en caillebotis (37) formant une surface de support en position debout.

16. Aménagement selon la revendication 15, **caractérisé en ce que** dans le support en caillebotis (37) sont insérées des dalles amortisseuses (33) avec des supports (38, 39) spécifiques à la charge.

17. Aménagement selon l'une des revendications 12 à 16, **caractérisé en ce qu'**un caisson en dalle (134), formant une dalle de sol (133), présente une surface en caillebotis (137) pourvue de bossages et est muni de tampons (166) latéraux et situés du côté du sol.

18. Aménagement selon l'une des revendications 12 à 16, **caractérisé en ce que** le support en caillebotis (237) d'un caisson en dalle (234) présente des arêtes arrondies (267) et repose sur une feuille (269) perméable au bruit, qui recouvre un tamis (268) à mailles resserrées, reposant sur la nappe d'amortissement (222).

19. Aménagement selon l'une des revendications 1 à 3, **caractérisé en ce que** les sections transversales de circulation de l'air, nécessaires pour amener l'air de traitement aux machines de production (1, 30), sont principalement concentrées sur des canaux d'amenée (27, 43) revêtus de matériau d'amortissement du bruit (22).

20. Aménagement selon la revendication 19, **caractérisé en ce que** des canaux d'amenée (27), amortis à l'égard du bruit, sont concentrés sur la région de fond des machines de production (1, 30).

21. Aménagement selon la revendication 19, **caractérisé en ce que** des fentes de passage d'air de l'habillage des machines sont aménagées en fentes d'amortissement (41) absorbant le bruit.
